# DEMANDE DE BREVET EUROPEEN

(11) **EP 2 330 257 A1**
(43) Date de publication de la demande: **08.06.2011**
(21) Numéro de dépôt: 10193266.3
(22) Date de dépôt: 01.12.2010
(51) Int. Cl.: E04D 13/147

(54) **Dispositif de traversée de toit adaptable à une grande plage de pentes**

(30) Priorité: 02.12.2009 FR 0958594
(71) Demandeur: Gregnic, Georges, 56100 Lorient (FR)
(72) Inventeur: Gregnic, Georges, 56100 Lorient (FR)
(74) Mandataire: Hays, Bertrand

(57) **Abrégé**

La présente invention concerne un dispositif de traversée de toit notamment pour l'évacuation d'air ou la ventilation, et plus particulièrement un dispositif de traversée de toit utilisable pour une grande plage de pentes de toit. Le dispositif comprend une platine (S) comprenant une plaque (1) munie sur sa face supérieure (1a) d'un dôme (2), et un élément tubulaire entouré d'une jupe de forme complémentaire de celle du dôme, de sorte que ladite jupe soit apte à recouvrir ledit dôme pour différents angles d'inclinaison de l'élément tubulaire, ledit élément tubulaire passant dans une ouverture du dôme. Le dôme (2) présente des parties sécables (210) définies par des lignes d'affaiblissement, ladite ouverture étant réalisée par retrait d'une ou plusieurs parties sécables suivant l'angle d'inclinaison souhaité, et/ou ladite jupe présente des parties sécables définies par des lignes d'affaiblissement, une ou plusieurs parties sécables pouvant être retirées suivant l'angle d'inclinaison souhaité.

## Description

La présente invention concerne un dispositif de traversée de toit notamment pour l'évacuation d'air ou la ventilation, et plus particulièrement un dispositif de traversée de toit utilisable pour une grande plage de pentes de toit.

Il est connu des dispositifs de traversée de toit, décrit notamment dans le document brevet FR 2 238 826, comprenant une platine, appelée également solin, comportant une plaque munie sur sa face supérieure d'un dôme, et un élément tubulaire entouré d'une jupe de forme complémentaire de celle du dôme, de sorte que ladite jupe soit apte à recouvrir ledit dôme pour des angles d'inclinaison différents de l'axe principal de l'élément tubulaire par rapport à la normale de la platine, ledit élément tubulaire passant dans une ouverture du dôme.

La jupe montée sur le dôme forme un système de charnière ou rotule permettant d'adapter l'angle d'inclinaison de l'élément tubulaire à la pente de toit. Le dôme présente une grande ouverture et on fait pivoter l'élément tubulaire pour l'amener à l'angle d'inclinaison souhaité, de sorte que l'élément tubulaire soit disposé verticalement d'aplomb.

Dans le cas d'une couverture d'ardoises ou de tuiles, les pentes de toit varient classiquement entre 5° et 55°. Pour couvrir cette large plage de pentes, il est nécessaire de prévoir plusieurs modèles de dispositif de traversée de toit, qui diffèrent les uns des autres par le positionnement de leur ouverture. A ce jour, il est proposé trois modèles de platine couvrant respectivement des angles d'inclinaison de 5-25°, 25-35° et 35-55°.

Ce type de dispositif de traversée de toit est très simple à installer, mais la pluralité de modèles présentent des inconvénients, notamment en termes de coûts de fabrication et de coûts de gestion de stock, tant pour les fabricants que pour les installateurs.

Le but de la présente invention est de proposer un nouveau dispositif de traversée de toit visant à pallier au moins l'un des inconvénients précités, qui puisse notamment s'adapter à un large spectre de pentes de toit, tout en restant simple à installer.

A cet effet, la présente invention propose un dispositif de traversée de toit comprenant
- une platine, appelée également solin, comprenant une plaque munie sur sa face supérieure d'un dôme, ledit dôme formant sur la face intérieure de la platine un renfoncement correspondant, et
- un élément tubulaire entouré d'une jupe de forme complémentaire de celle du dôme, de sorte que ladite jupe soit apte à recouvrir ledit dôme pour différents angles d'inclinaison de l'axe principal de l'élément tubulaire par rapport à la normale de la platine, ledit élément tubulaire passant dans une ouverture du dôme,
**caractérisé en ce que**
le dôme présente des parties sécables définies par des lignes d'affaiblissement, ladite ouverture étant réalisée par retrait d'une ou plusieurs parties sécables suivant l'angle d'inclinaison souhaité, et/ou
ladite jupe présente des parties sécables définies par des lignes d'affaiblissement, une ou plusieurs parties sécables pouvant être retirées suivant l'angle d'inclinaison souhaité.

Selon l'invention, au moins l'un des éléments parmi le dôme et la jupe, possèdent des parties sécables qui peuvent être retirées pour adapter le dispositif à un angle d'inclinaison. Ces parties sécables permettent de proposer un dispositif utilisable sur des spectres importants d'angles d'inclinaison, et notamment de proposer un seul dispositif pour des angles d'inclinaison pouvant aller de 0° à 70°, de préférence de 0° à 55°.

Avantageusement, lesdites parties sécables sont disposées de sorte que ledit dispositif permet, par retrait d'une ou plusieurs parties sécables, un angle d'inclinaison choisi entre un angle d'inclinaison minimal α₁ et un angle d'inclinaison maximal α₂ décalés de plus de 20° l'un de l'autre, de préférence d'au moins 25°, mieux encore d'environ 50°. Dans ce dernier cas, les parties sécables sont avantageusement disposées de sorte que l'angle d'inclinaison puisse être choisi entre 5° et 55°, de manière à proposer un dispositif utilisable pour la majeure partie des pentes de toits.

Selon un mode de réalisation, ledit dôme comprend une paroi centrale dont la section longitudinale est en arc de cercle, ladite jupe comprenant une paroi centrale de section longitudinale en arc de cercle, le dôme présentant des parties sécables formées par des lignes d'affaiblissement ménagées sur ladite paroi centrale.

Selon un mode de réalisation, ledit dôme comprend deux parois latérales sensiblement parallèles à la normale, s'étendant de part et d'autre de la paroi centrale, ladite paroi centrale de la jupe comprenant deux portions diamétralement opposées et la jupe comprend en outre deux parois latérales sensiblement parallèles à l'axe principal de l'élément tubulaire.

Selon un mode de réalisation, lesdites parties sécables sont disposées de sorte qu'une ouverture puisse être formée par retrait d'une ou plusieurs parties sécables pour le positionnement d'un élément tubulaire selon un angle d'inclinaison compris entre 0° et 70°, de préférence entre 5° et 55°.

Selon un mode de réalisation, la paroi centrale du dôme présente deux lignes d'affaiblissement périphériques, comprenant chacune une portion longitudinale et une pluralité de lignes d'affaiblissement transversales parallèles entre elles s'étendant d'une ligne d'affaiblissement périphérique à l'autre de manière à former des parties sécables transversales.

Selon un mode de réalisation, les portions longitudinales des lignes d'affaiblissement périphériques sont disposées sensiblement au droit de la surface intérieure des parois latérales du dôme.

Selon un mode de réalisation, chaque portion longitudinale des lignes d'affaiblissement périphériques se prolonge par des portions en arc de cercle, chaque portion en arc de cercle d'une ligne d'affaiblissement périphérique rejoignant une portion en arc de cercle de l'autre ligne d'affaiblissement périphérique, le rayon de courbure desdites portions en arc de cercle correspondant sensiblement au rayon de courbure extérieur de la partie inférieure de l'élément tubulaire s'étendant sous la jupe.

Selon un mode de réalisation, chaque ligne d'affaiblissement est formée par au moins une première rainure, de préférence de section en V, ménagée sur la surface intérieure de la paroi centrale du dôme.

Avantageusement, chaque ligne d'affaiblissement est formée par ladite première rainure, et une deuxième rainure ménagée sur la surface extérieure de la paroi centrale du dôme, dont la profondeur est plus faible que celle de la première rainure.

Selon un mode de réalisation, le dispositif comprend en outre une fiole de niveau tubulaire à bulle, cintrée selon le rayon de courbure de la paroi centrale du dôme, ladite paroi centrale présentant de préférence une rainure longitudinale dans laquelle la fiole peut être positionnée et déplacée longitudinalement pour repérer la verticale.

L'invention sera mieux comprise, et d'autres buts, détails, caractéristiques et avantages apparaîtront plus clairement au cours de la description explicative détaillée qui va suivre d'un mode de réalisation particulier actuellement préféré de l'invention, en référence aux dessins schématiques annexés, sur lesquels :
- les figures 1 et 2 sont deux vues en perspective d'une platine d'un dispositif de traversée de toit selon l'invention;
- la figure 3 est une vue de dessus de la platine des figures 1 et 2 ;
- la figure 4 est une vue en coupe longitudinale de la platine selon le plan de coupe IV-IV de la figure 3 ;
- la figure 5 est une vue agrandie du détail Z1 de la figure 4 ;
- la figure 6 est une vue en perspective du tube supérieur de l'élément tubulaire, ledit tube supérieur étant munie de la jupe ;
- la figure 7 est une vue en perspective du tube inférieur de l'élément tubulaire;
- la figure 8 est une vue en perspective du dispositif de traversée de toit comprenant l'élément tubulaire, formé du tube supérieur et inférieur des figures 6 et 7, et monté sur la platine de la figure 1 avec un d'inclinaison maximal ;
- la figure 9 est une vue de face du dispositif de la figure 8 ;
- la figure 10 est une vue en coupe du dispositif selon le plan de coupe X-X de la figure 9 ;
- la figure 11 est une vue de côté du dispositif de la figure 8 ;
- la figure 12 est une vue en coupe du dispositif selon le plan de coupe XII-XII de la figure 11;
- la figure 13 est une vue agrandie du détail Z2 de la figure 11 ;
- la figure 14 est une vue en perspective d'une platine selon une variante de réalisation ;
- la figure 15 est une vue en coupe longitudinale de la platine de la figure 14 équipée d'une fiole de niveau amovible; et
- les figures 16 et 17 sont respectivement une vue de côté et une vue en perspective du tube supérieur d'un élément tubulaire selon une variante de réalisation, dans laquelle la jupe présente des parties sécables.

Les figures 1 à 13 illustrent un dispositif de traversée de toit selon l'invention. En référence en particulier à la figure 8, le dispositif de traversée de toit comprend une platine S, appelée également solin, et un élément tubulaire T, formé ici d'un tube supérieur 6 muni d'une jupe ou bavette 7 et d'un tube inférieur 8.

Suivant les figures 1 à 4, la platine S comprend une plaque 1 de forme sensiblement rectangulaire munie dans sa partie médiane d'un dôme 2. Le dôme est disposé sur la face supérieure 1a de la plaque, centré selon le plan P1 longitudinal de la plaque, et forme un renfoncement correspondant sur la face inférieure 1b de la plaque.

Le dôme 2 comprend une paroi centrale 21 et deux parois latérales 22. La paroi centrale présente une section longitudinale en arc de cercle. Dans le mode de réalisation illustré, cette paroi centrale en arc de cercle s'étend sur environ 180°, et son centre C1 de courbure est disposé au dessus du plan P2 d'appui de la plaque, par lequel la plaque vient en appui sur les éléments de charpente lors du montage de la platine. Les parois latérales 22 sont planes et s'étendent parallèlement à la normale N de la plaque. La paroi centrale présente une section transversale rectiligne, ou de préférence en arc de cercle tel qu'illustré sur les figures.

La paroi centrale 21 du dôme présente une pluralité de parties sécables 210, dont certaines seront retirées pour former une ouverture 216 (Fig.10) dont la position sera adaptée à l'angle d'inclinaison α souhaité de l'élément tubulaire T. Ces parties sécables sont formées par des lignes d'affaiblissement ménagées sur ladite paroi centrale.

La paroi centrale présente deux lignes d'affaiblissement, dites périphériques 211, et une pluralité de lignes d'affaiblissement dites transversales 212, parallèles entre elles, s'étendant d'une ligne périphérique à l'autre, de manière à former des parties sécables sous forme de bandes sécables transversales. Chaque ligne d'affaiblissement périphérique 211 comprend une portion 211a longitudinale disposée sensiblement à la jonction entre la paroi centrale 21 et une paroi latérale 22, au droit de la surface intérieure 22b d'une paroi latérale, ladite portion longitudinale se prolongeant par des portions 211b en arc de cercle, de préférence en quart de cercle, chaque portion 211b en arc de cercle d'une ligne d'affaiblissement périphérique rejoint sensiblement au niveau du plan longitudinal P1 une portion en arc de cercle de l'autre ligne d'affaiblissement périphérique.

En référence à la figure 5, chaque ligne d'affaiblissement 211,212 est formée par une rainure principale 213, de préférence en V, ménagée sur la surface intérieure 21b de la paroi centrale 21, et d'une rainure dite d'amorce 214, de préférence en V, ménagée sur la surface extérieure 21a au droit de la rainure principale. Cette rainure d'amorce, dont la profondeur est inférieure à celle de la rainure principale, sert d'amorce pour faciliter le retrait d'une partie sécable.

En référence à la figure 4, les parties sécables 210 s'étendent sur seulement une partie de la paroi centrale sur un secteur d'angle β. De part et d'autre de la normale N passant par le centre de courbure C1, on définit un côté haut et un côté bas de la platine, le côté haut étant disposé au dessus du côté bas lorsque la platine est installée sur un toit en pente. Ledit secteur d'angle β est décalé par rapport à la normale N du côté haut de la platine. Dans le mode de réalisation illustré, les parties sécables s'étendent sur un secteur ayant un angle β d'environ 100°, ce secteur est positionné par rapport à la normale N de sorte que l'élément tubulaire puisse être monté sur la platine selon un angle d'inclinaison α compris entre un angle minimal α₁ de 5° et un angle α₂ maximal de 55°, ledit secteur s'étendant du côté bas de la platine sur environ 20° de la normale et du côté bas sur environ 80°.

Pour faciliter le retrait des parties sécables, la paroi centrale comprend avantageusement une ouverture 215 transversale, qui s'étend d'une ligne 211 d'affaiblissement périphérique à l'autre, au niveau de leurs portions longitudinales 211a, et qui est centrée sensiblement au milieu du secteur d'angle β.

En référence aux figures 2 et 4, la plaque est munie d'un puits ou tube raidisseur 3 inférieur s'étendant perpendiculairement depuis la face inférieure 1b de la plaque. Ce puits raidisseur est formé de deux parois 31 latérales inférieures longitudinales et de deux parois 32, 33 inférieures transversales. Lesdites parois latérales inférieures sont disposées longitudinalement, de sorte que leurs surfaces intérieures 31b soient disposées dans le prolongement des surfaces intérieures 22b des parois latérales 22 du dôme. Les parois 31 latérales inférieures sont reliées en extrémités par les parois transversales inférieures. Une première paroi 32 transversale inférieure est disposée du côté haut, de sorte que sa surface intérieure 32b soit dans le prolongement de la surface intérieure 21b de la partie centrale 21 du dôme. La seconde paroi 33 transversale inférieure est disposée du côté bas, de sorte que sa surface intérieure 33b soit également disposée dans le prolongement de la surface intérieure 21b de la partie centrale 21. Les parois transversales inférieures ont une section transversale en arc de cercle dont le rayon de courbure correspond au rayon de courbure en section transversale de la paroi centrale du dôme.

Chaque paroi 31 latérale inférieure est rigidifiée par des parois ou équerre 34 de contreventement, par exemple au nombre de trois, chacune reliée d'un côté à la surface extérieure 31a d'une paroi latérale inférieure et d'un autre côté à la face inférieure 1b de la plaque.

Les parois latérales inférieures présentent un bord d'extrémité 311 en arc de cercle, de centre de courbure C1, et dont le rayon de courbure correspond sensiblement à celui de la partie centrale 21 du dôme, au niveau de sa jonction avec les parois latérales 22.

La seconde paroi transversale 33 présente une échancrure 331 pour le passage de la partie inférieure de l'élément tubulaire pour des angles d'inclinaison α importants, ledit élément tubulaire étant en butée contre le bord libre de cette paroi transversale pour un angle d'inclinaison maximal α₂ de l'élément tubulaire.

Du côté bas, les parois latérales inférieures s'étendent au-delà de la seconde paroi transversale et présentent des bords d'extrémité verticaux 312 (Fig. 2) par lesquels la platine est mise en butée contre un élément de toiture lors de son montage, en particulier contre une volige ou un liteau.

Suivant les figures 6, 7, 8 et 11, l'élément tubulaire T est formé du tube supérieur 6 et d'un tube inférieur 8, tous deux de section circulaire, le tube inférieur constituant la partie inférieure de l'élément tubulaire qui s'étend sous la jupe et qui est disposée sous le dôme lorsque l'élément tubulaire est monté sur la platine.

Le tube supérieur est muni à son bord inférieur de la jupe 7 de forme complémentaire de celle du dôme pour venir s'emboîter sur ce dernier. La jupe comprend une paroi centrale 71 de section longitudinale en arc de cercle et de section transversale en arc de cercle, dont les rayons de courbure correspondent sensiblement à ceux de la paroi centrale 21 du dôme, et deux parois latérales 72 sensiblement parallèles à l'axe A principal de l'élément tubulaire. La paroi centrale s'étendant sur un secteur d'angle γ (Fig. 11), qui est inférieur à l'angle sur lequel s'étend le dôme, à savoir inférieur à 180° dans le présent mode de réalisation, et sensiblement égal ou supérieur à l'angle β. La paroi centrale comprend deux portions diamétralement opposées, une portion 71a de grande taille et une portion 71b de petite taille.

Pour former l'élément tubulaire, le tube inférieur 8 est emmanché dans le tube supérieur. En référence aux figures 12 et 13, le tube supérieur 6 comprend un épaulement annulaire intérieur 61 contre lequel le bord supérieur vient en appui lors du montage des deux tubes 6, 8. Le maintien du tube inférieur dans le tube supérieur est assuré au moyen de deux ergots 62 diamétralement opposés, formés sur la surface interne du tube supérieur 6, venant s'enclencher dans des renfoncements 82 correspondants, diamétralement opposés, formés sur la surface extérieure du tube inférieur 8. Le tube inférieur présente deux méplats 81 diamétralement opposés, au niveau desquels sont formés lesdits renfoncements 82. Chaque méplat s'étend depuis le bord 83 supérieur annulaire du tube inférieur jusqu'à un ergot 84 destiné à venir s'encliqueter contre le bord 311 en arc de cercle des parois latérales inférieures pour bloquer l'élément tubulaire sur la platine. Le diamètre du tube inférieur est défini de sorte que la distance entre la surface des méplats 81 correspond sensiblement à la distance entre les surfaces intérieures 22b des parois latérales du dôme, le rayon de courbure extérieur du tube inférieur correspondant sensiblement au rayon de courbure des portions 211b en arc de cercle des lignes d'affaiblissement périphériques.

La platine et les deux pièces de l'élément tubulaire sont avantageusement réalisées en un matériau plastique, par thermoformage ou moulage par injection, de préférence par moulage par injection. Ledit matériau plastique est par exemple un matériau à base de polyéthylène ou de polypropylène, comprenant de préférence une charge, en particulier des fibres de renforcement, et un stabilisant lumière, par exemple un copolymère de polypropylène chargé de fibres de renforcement.

Une description de l'utilisation du dispositif de traversée de toit selon l'invention va à présent être décrite.

En fonction de la pente du toit, des parties sécables 210 sont retirées pour former une ouverture 216 permettant le passage du tube inférieur 8, de sorte que l'angle d'inclinaison α de l'élément tubulaire T soit adapté à la pente du toit, à savoir l'angle d'inclinaison maximal α₂ de 55° dans l'exemple illustré. Le retrait des parties sécables peut être réalisé au moyen d'une pince, en déchirant chaque partie sécable le long des lignes d'affaiblissement qui la définissent. Pour le retrait de la première partie sécable, on utilise l'ouverture 215 pour passer la pince. L'ouverture 216 peut être réalisée avant la pose de la platine S sur le toit ou, de préférence, une fois la pose effectuée.

Après encliquetage du tube inférieur 8 dans le tube supérieur 6, l'élément tubulaire T résultant est monté sur la platine S en insérant son tube inférieur 8 dans le dôme 2, par l'ouverture 216 créée, jusqu'à ce que les ergots 84 viennent en butée contre le bord 311 en arc de cercle. Pour faciliter l'engagement du tube inférieur dans le dôme via l'ouverture, les ergots 84 se présentent sous la forme d'une rampe dont l'épaisseur croit progressivement en direction du bord supérieur 83, tel que visible sur la figure 13.

En référence aux figures 10, 12 et 13, lorsque l'élément tubulaire est monté sur la platine, son axe principal A passe sensiblement par le centre de courbure C1 de la platine. Le tube inférieur 8 est en appui au niveau de ses méplats 81 contre les surfaces intérieures 22b et 31b des parois latérales 22 du dôme et des parois inférieures longitudinales 31, ce qui garantit un bon maintien de l'axe principal A de l'élément tubulaire dans le plan longitudinal P1 de la platine. Dans cet angle d'inclinaison maximal α₂, le tube inférieur vient contre le bord de l'échancrure 331. Le bord d'extrémité de la petite portion 71b de la paroi centrale 71 de la jupe 7 vient sensiblement contre la plaque 1, sa grande portion 71a recouvrant les parties sécables non retirées du dôme. Le tube inférieur est sensiblement calé entre une partie sécable non retirée délimitant l'ouverture 216 et le bord semi-circulaire du dôme défini par les portions 211b en arc de cercle des lignes d'affaiblissement longitudinales.

Pour renforcer le maintien angulaire de l'élément tubulaire, ce dernier peut être collé sur le dôme, en appliquant préalablement de la colle sur le dôme et/ou sur la surface intérieure de la jupe, et/ou une ou plusieurs vis peuvent être vissées à travers la jupe et le dôme, par exemple au niveau d'une nervure annulaire 721 (Fig.6) sur la face extérieure d'une paroi latérale de la jupe.

D'une manière générale, en fonction de l'angle d'inclinaison, le tube inférieur peut être sensiblement calé entre deux parties sécables non retirées délimitant l'ouverture ou, lorsque l'élément tubulaire est dans un angle d'inclinaison extrême α₁ ou α₂, entre une partie sécable et le bord semi circulaire du dôme défini par les portions en arc de cercle des lignes d'affaiblissement longitudinales. En fonction de l'angle d'inclinaison, l'élément tubulaire peut être retourné pour placer la grande portion 71a de la jupe du côté haut de la platine, de sorte que les parties sécables non retirées soient recouvertes par cette grande portion. Pour permettre la mise en butée des ergots 84 contre le bord 311 des parois latérales inférieures, ledit bord en arc de cercle s'étend sur un angle au moins égal au spectre angulaire défini entre α₁ et α₂.

Un marquage circulaire 217 est avantageusement prévu sur la surface extérieure 21a de la paroi centrale 21 du dôme, ce marquage correspondant au positionnement de l'élément tubulaire pour un angle d'inclinaison α de 45°, ce qui indiquera à l'installateur les parties sécables à retirer pour cet angle d'inclinaison, qui est l'angle le plus courant pour les toitures d'ardoises.

Afin de définir plus facilement les parties sécables qui doivent être retirées pour former une ouverture adaptée à l'angle d'inclinaison, quel que soit cet angle, le dispositif comprend avantageusement une fiole 9 de niveau à bulle amovible. En référence aux figures 14 et 15, la fiole de niveau est cintrée selon un rayon de courbure correspondant sensiblement à celui du dôme 2. La platine S' illustrée à la figure 14 se différencie de celle illustrée sur les figures précédentes uniquement par le fait qu'elle comprend en outre une rainure longitudinale 217 disposée selon le plan longitudinal médian de la platine, et s'étendant sur les parties sécables. Une fois la platine fixée sur la toiture, on positionne la fiole 9 de niveau dans la rainure et on la fait glisser dans cette dernière pour repérer la verticale. Une fois la verticale repérée, l'opérateur sait alors les parties sécables qu'il doit retirer pour former l'ouverture adaptée à la pente de toit.

Les figures 16 et 17 illustrent un tube supérieur d'un élément tubulaire selon une variante de réalisation. Comme précédemment, le tube supérieur 106 est muni d'une jupe 107 de forme complémentaire de celle du dôme pour venir s'emboîter sur ce dernier. La jupe comprend une paroi centrale 171 et deux parois latérales 172. La paroi centrale s'étend cette fois-ci symétriquement de part et d'autre de l'axe du tube sur un secteur angulaire correspondant à celui du dôme, à savoir de l'ordre de 180°, et comprend ainsi deux portions symétriques 171a, 171b. L'une 171b des portions comprend une pluralité de parties sécables 1710. Les parties sécables sont définies par des lignes d'affaiblissement transversales 1712 formées sur la paroi centrale, qui sont similaires de celles 212 décrites précédemment, se prolongeant sur chaque paroi latérale 172 par des lignes d'affaiblissement latérales 1718. Chaque partie sécable s'étend sur la paroi centrale et les deux parois latérales, la première partie sécable étant délimitée par les bords de la portion 171b et des parois latérales 172.

Ce tube supérieur 106 est associé au tube inférieur 8 décrit précédemment pour former un élément tubulaire qui peut être utilisé avec une platine sans parties sécables, munie d'une ouverture oblongue s'étendant sur le secteur d'angle β défini précédemment. Des parties sécables 1710 sont retirées en fonction de l'angle d'inclinaison α souhaité afin de permettre le montage de l'élément tubulaire sur la platine, tout en recouvrant l'ensemble de l'ouverture oblongue, la portion 171b munie des parties sécables étant disposée du côté haut ou du côté bas de la platine en fonction de angle d'inclinaison.

L'élément tubulaire formé à partir de ce tube supérieur 108 peut aussi être utilisé avec les platines S et S' décrites précédemment. Les parties sécables appropriées seront retirées pour permettre le positionnement de l'élément tubulaire sur la platine. Ce mode de réalisation garantit un bon recouvrement du dôme au-delà des parties sécables 210 non retirées du dôme et de l'ouverture 216, évitant notamment toute remontée d'eau par capillarité lorsque le dispositif est utilisé pour de très faibles pentes ou des toits plats.

Suivant l'utilisation du dispositif selon l'invention, l'élément tubulaire T du dispositif pourra être équipé à l'extrémité supérieure de son tube supérieur 6 de différents modèles de chapeau, ainsi que d'un tube interne s'étendant coaxialement dans le tube supérieur 6 et le tube inférieur 8.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Dispositif de traversée de toit comprenant une platine (S, S') comprenant une plaque (1) munie sur sa face supérieure (1a) d'un dôme (2), et un élément tubulaire (T) entouré d'une jupe (7 ,107) de forme complémentaire de celle du dôme, de sorte que ladite jupe soit apte à recouvrir ledit dôme pour différents angles d'inclinaison (α) de l'axe (A) principal de l'élément tubulaire par rapport à la normale (N) de la platine, ledit élément tubulaire passant dans une ouverture (216) du dôme, **caractérisé en ce que**
le dôme (2) présente des parties sécables (210) définies par des lignes d'affaiblissement (211, 212), ladite ouverture (216) étant réalisée par retrait d'une ou plusieurs parties sécables suivant l'angle d'inclinaison (α) souhaité, et/ou
ladite jupe (107) présente des parties sécables (1710) définies par des lignes d'affaiblissement (1712, 1718), une ou plusieurs parties sécables pouvant être retirées suivant l'angle d'inclinaison souhaité.

2. Dispositif selon la revendication 1, **caractérisé en ce que** ledit dôme (2) comprend une paroi centrale (21) dont la section longitudinale est en arc de cercle, ladite jupe (7, 107) comprenant une paroi centrale (71, 171) de section longitudinale en arc de cercle, le dôme (2) présentant des parties sécables (210) formées par des lignes d'affaiblissement (211,212) ménagées sur ladite paroi centrale.

3. Dispositif selon la revendication 2, **caractérisé en ce que** ledit dôme (2) comprend deux parois latérales (22) sensiblement parallèles à la normale (N), s'étendant de part et d'autre de la paroi centrale (21), ladite paroi centrale (71, 171) de la jupe comprenant deux portions (71a, 71b ; 171a, 171b) diamétralement opposées et la jupe comprend en outre deux parois latérales (72, 172) sensiblement parallèles à l'axe principal (A) de l'élément tubulaire.

4. Dispositif selon la revendication 2 ou 3, **caractérisé en ce que** lesdites parties sécables (210) sont disposées de sorte qu'une ouverture (216) puisse être formée par retrait d'une ou plusieurs parties sécables (210) pour le positionnement d'un élément tubulaire selon un angle d'inclinaison (α) compris entre 5° et 55°.

5. Dispositif selon l'une des revendications 2 à 4, **caractérisé en ce que** la paroi centrale (21) du dôme (2) présente deux lignes (211) d'affaiblissement périphériques, comprenant chacune une portion longitudinale (211a), et une pluralité de lignes d'affaiblissement transversales (212) parallèles entre elles s'étendant d'une ligne d'affaiblissement périphérique (211) à l'autre.

6. Dispositif selon les revendications 3 et 5, **caractérisé en ce que** les portions longitudinales (211a) des lignes (211) d'affaiblissement périphériques sont disposées sensiblement au droit de la surface intérieure (22b) des parois latérales (22) du dôme.

7. Dispositif selon la revendication 5 ou 6, **caractérisé en ce que** chaque portion longitudinale (211a) des lignes (211) d'affaiblissement périphériques se prolonge par des portions (211b) en arc de cercle, chaque portion (211b) en arc de cercle d'une ligne d'affaiblissement périphérique rejoignant une portion en arc de cercle de l'autre ligne d'affaiblissement périphérique, le rayon de courbure desdites portions en arc de cercle correspondant sensiblement au rayon de courbure extérieur de la partie inférieure (8) de l'élément tubulaire s'étendant sous la jupe (7).

8. Dispositif selon l'une des revendications 2 à 7, **caractérisé en ce que** chaque ligne d'affaiblissement (211, 212) est formée par au moins une première rainure (213) ménagée sur la surface intérieure (21b) de la paroi centrale (21) du dôme.

9. Dispositif selon la revendication 8, **caractérisé en ce que** chaque ligne d'affaiblissement (211, 212) est formée par ladite première rainure (213), et une deuxième rainure ménagée sur la surface extérieure (21a) de la paroi centrale (21) du dôme (2), dont la profondeur est plus faible que celle de la première rainure.

10. Dispositif selon l'une des revendications 2 à 9, **caractérisé en ce qu'il** comprend en outre une fiole (9) de niveau tubulaire à bulle, cintrée selon le rayon de courbure de la paroi centrale (21) du dôme (2).
